# EUROPÄISCHE PATENTANMELDUNG

(11) **EP 0 490 067 A2**
(43) Veröffentlichungstag der Anmeldung: **17.06.1992**
(21) Anmeldenummer: 91118059.4
(22) Anmeldetag: 23.10.1991
(51) Int. Cl.: F15B 15/08

(54) **Kolbenstangenloser Druckmittelzylinder**

(30) Priorität: 11.12.1990 DE 4039482
(71) Anmelder: KNORR-BREMSE AG, 80710 München (DE)
(72) Erfinder: Podlesak, Heinz, W-8000 München 50 (DE)

(57) **Zusammenfassung**

Bei einem kolbenstangenlosen Druckmittelzylinder, welcher in Ausgestaltung als Schlitzzylinder einen ummittelbar mit einem druckmittelgetriebenen Kolben (5) verbundenen, entlang eines Zylinderrohres (1) bewegbaren Schlitten bzw. in Ausgestaltung als Bandzylinder einen von einem über Umlenkrollen umlaufenden Antriebsband (47) gleichfalls entlang eines Zylinderrohrs (49) beweglichen Schlitten aufweist, ist es erforderlich, im Schlitteninneren wenigstens ein äußeres Abdeckband (23;51) zu führen, derart, daß der vom Schlitten durchdrungene Schlitz des Zylinderrohrs gegenüber Eindringen von Schmutz oder Feuchtigkeit abdichtbar ist. Zur Reduzierung der Bauhöhe des Schlittens bei gleichzeitiger Verbesserung der baulichen Festigkeit und zur Reduzierung der Führungshöhe des Abdeckbandes (23;51) im Inneren des Schlittens (27;41) ist dieser einteilig ausgebildet und vorzugsweise durch Aluminium-Strangpressen gefertigt.

## Beschreibung

Die Erfindung betrifft einen kolbenstangenlosen Druckmittelzylinder nach dem Gattungsbegriff des Patentanspruches 1.

Druckmittelzylinder der gattungsgemäßen Art sind als Schlitz- bzw. Bandzylinder bekannt, bei welchen ein vorzugsweise pneumatisch beaufschlagbarer Arbeitskolben entweder direkt oder mittels eines Antriebselements mit einem entlang eines Zylinderrohrs beweglichen Schlitten in Verbindung steht. Der Schlitten erstreckt sich teilweise innerhalb des Zylinderrohrs und ist mittels eines schmal dimensionierten Steges durch einen entlang des Zylinderrohrs sich erstreckenden Längsschlitz hindurchgeführt. Dieser Längsschlitz ist bei Schlitzzylindern durch ein äußeres und durch ein inneres Abdeckband abgedichtet, bei Bandzylindern im allgemeinen durch ein äußeres Abdeckband. Das Abdeckband durchsetzt den Schlitten in Längsrichtung und ist entlang einer Bogenform geführt.

Schlitten- bzw. Mitnehmerkonstruktionen von Druckmittelzylindern der bekannten Art sind mehrteilig, wenigstens zweiteilig ausgeführt, wobei im allgemeinen ein Schlittenunterteil und ein Schlittenoberteil mittels Schraubelementen im Bereich oberhalb des Längsschlitzes miteinander verbunden sind. Durch derartige Verschraubungen ist die Bauhöhe des Schlittenaufbaues und damit die Umlenkungshöhe für das äußere Abdeckungsband festgelegt. Eine vergleichsweise große Umlenkungshöhe bestimmt die erforderliche Baulänge des Schlittens, da der Krümmungsradius bzw. der Bogenverlauf des äußeren Abdeckungsbandes innerhalb des Schlittens aus Gründen reibungsarmer Führung bzw. aus Gründen der Eigenelastizität des Bandmaterials einen vorbestimmten Wert nicht unterschreiten darf. Schlitten bzw. Mitnehmerkonstruktionen der bekannten mehrteiligen Bauart sind infolgedessen nicht nur vergleichsweise hoch dimensioniert, sie weisen folglich auch eine unnötige Baulänge und damit reduzierte Arbeitslänge, bezogen auf die Baulänge des Zylinderrohres, auf. Darüber hinaus sind die Schraub- und Stiftverbindungen der bekannten Schlittenkonstruktionen aus Gründen verminderter baulicher Festigkeit als nachteilig anzusehen.

Davon ausgehend besteht die Aufgabe der Erfindung darin, Druckmittelzylinder der gattungsgemäßen Art mit baulich einfachen Mitteln so auszugestalten, daß die Breite, die Baulänge und die Bauhöhe des Schlittens reduzierbar sind, ohne daß durch die kompakten Abmessungen des Schlittenaufbaues die Führung des äußeren Abdeckbandes beeinträchtigt ist. Im besonderen soll durch die Reduzierung der Baulänge des Schlittens bzw. Kraftübertragungsteils ein vergrößertes Arbeitsfeld, bezogen auf die axialen Abmessungen des Zylinderrohrs, erzielbar sein; gleichzeitig soll eine verbesserte Festigkeit des Schlittenaufbaues erreicht werden.

Zur Lösung dieser Aufgabe dienen die Mittel gemäß den Merkmalen des Kennzeichnungsteils des Patentanspruches 1.

Durch die einteilige Konstruktion des Schlittens ist im Bereich oberhalb des Längsschlitzes des Zylinderrohres der im allgemeinen benötigte Freiraum für die Schraubbefestigung von Schlittenober- und Unterteil bekannter Konstruktionen entbehrlich, d.h. es ist eine geringere Bauhöhe erzielbar. Bei geringerer Bauhöhe und demgemäß geringerer Umlenkungshöhe des äußeren Abdeckungsbandes ist in der Folge eine reduzierte Baulänge des Schlittenaufbaues möglich, was bei Erhöhung der baulichen Festigkeit einen wesentlichen Vorteil bezüglich des zwischen den Deckeln des Zylinderrohres verfügbaren Arbeitsfeldes bedeutet. Der Schlitten kann in einfacher Weise im Strangpreßverfahren gefertigt werden, ohne daß Fräs-Nacharbeiten erforderlich wären. Beim Strangpressen, insbesondere Aluminium-Strangpressen, können Schlitten aus durchgehendem Strangpreßprofil geschnitten werden; lediglich zur Befestigung von Mitnehmerelementen oder Werkzeugen erforderliche Bohrungen sind im Schlittenaufbau einzubringen. Eine vorteilhafte Ausgestaltung sieht vor, daß an den beiden Stirnseiten des Schlittens je ein aus Kunststoff bestehendes Niederhalteelement für das äußere Abdeckband vorgesehen ist. Der Schlitten ist somit kompakt in seinen Abmessungen und kann in einfacher Weise gefertigt werden, was einen beträchtlichen Kostenvorteil darstellt.

Vorteilhafte Ausgestaltungen und Weiterbildungen sind in weiteren Patentansprüchen aufgeführt.

Die Erfindung ist nachfolgend anhand zweier Abbildungen des Standes der Technik und weiterer Abbildungen von Ausführungsbeispielen der Erfindung unter Bezugnahme auf die beigefügte Zeichnung erläutert.
- Fig.1: ist eine Längsschnittansicht eines Druckmittelzylinders gemäß dem Stand der Technik;
- Fig.2: ist eine im Maßstab vergrößerte Schnittansicht von Linie II-II in Fig.1;
- Fig.3: ist eine Längsschnittansicht eines Druckmittelzylinders gemäß der Erfindung;
- Fig.4: ist eine im Maßstab vergrößerte Schnittansicht von Linie IV-IV in Fig.3;
- Fig.5: ist eine Längsschnittansicht eines Druckmittelzylinders gemäß einer weiteren Ausführungsform nach der Erfindung; und
- Fig.6: ist eine im Maßstab vergrößerte Schnittansicht von Linie VI-VI in Fig.5.

Der in Fig. 1 und 2 der Zeichnung dargestellte kolbenstangenlose Pneumatikzylinder gemäß dem Stand der Technik weist in bekannter Weise ein Zylinderrohr 1 auf, innerhalb welchem ein an seinen beiden Stirnenden je eine Kolbendichtung 3 aufweisender Kolben 5 unter pneumatischer Beaufschlagung längsverschieblich ist. Die beiden Stirnseiten des Zylinderrohres 1 sind je mit einem Deckel 7 verschlossen; in die Deckel münden zur Druckbeaufschlagung des Kolbens 5 dienende Anschlüsse.

Gemäß Fig.2 ist das Zylinderrohr 1 mit einem in Längsrichtung verlaufenden Schlitz 9 versehen, durch welchen sich der Steg 11 eines Schlittenunterteils 13 erstreckt. Der Kolben 5 ist zweiteilig ausgebildet, wobei die beiden einander zugewandten inneren Kolbenenden in das untere Schlittenteil 13 eingesteckt sind, so daß eine Verbindung zwischen Schlittenunterteil und Kolben besteht. Zusätzlich sind vorzugsweise als Magnete ausgebildete Bolzen 15 vorgesehen, welche die Verbindung zwischen Kolben und Schlittenunterteil in der aus Fig.2 ersichtlichen Weise verstärken. Die Bolzen 15 sind z.B. aus Magnetmaterial gefertigt und dienen in im einzelnen nicht erläuterter Weise zusätzlichen Funktionen bei Betätigung des Druckmittelzylinders. Das Schlittenunterteil ist oberhalb des Schlitzes 9 mit einem Schlittenoberteil 17 verbunden, wie aus Fig.1 und 2 zu sehen ist. Das Schlittenoberteil umgreift mittels zweier Schenkel das Schlittenunterteil, wobei Bolzen 19 durch beide Schlittenteile hindurchgeführt sind. Die Bolzenköpfe 21 bestimmen die Breite B1 des aus Schlittenoberteil und Schlittenunterteil bestehenden Schlittens.

Innerhalb des Schlittens sind ein äußeres Abdeckband 23 und ein inneres Abdeckband 25 geführt. Die beiden Abdeckbänder 23 und 25 sind in bekannter Weise an ihren beiden Enden an den beiden Deckeln 7 des Druckmittelzylinders befestigt und tragen bei Verschiebung des Schlittens zur beidseitigen Abdichtung des Schlitzes 9 bei. Die Baulänge L1 des Schlittens nach dem Stand der Technik bestimmt sich im wesentlichen durch den verträglichen Krümmungsradius des äußeren Abdeckbandes 23, wobei der Radius wiederum den benötigten Bauraum innerhalb des Schlittens festlegt. Dieser Bauraum ist an seiner Basis gemäß Fig.2 durch die anteilige Bauhöhe der Bolzen 19 und des von den Bolzen durchdrungenen Materials von Schlittenober- und Unterteil bestimmt.

Der in Fig.3 und 4 dargestellte Druckmittelzylinder gemäß der Erfindung weist demgegenüber einen Schlitten 27 von einteiliger Konstruktion auf. Der Schlitten 27 ist vorzugsweise durch Aluminium-Strangpressen gefertigt, wobei aus einem durchgehenden Strangpreßprofil kontinuierlich Schlitten von einteiliger Konstruktion hergestellt werden können. Durch das Strangpreßverfahren ist es mit Hilfe eines einfachen Strangpreßwerkzeuges möglich, im Schlitten die gradlinig verlaufende Durchführung 29 für das obere Abdeckband 23 als auch die in gleicher Weise gradlinig verlaufende Durchführung für das untere Abdeckband und für den Kolben 5 vorzusehen. Es sind lediglich Bohrarbeiten erfoderlich, um seitliche Bohrungen 31 und 33 für an sich bekannte Mitnehmer vorzusehen. In die Oberseite des Schlittens 27 können ebenfalls durch einfachen Bohrvorgang gefertigte Bohrungen 35, gleichfalls für am Schlitten zu befestigende Mitnehmer oder Werkstücke dienend, eingebracht werden.

Gemäß Fig.2 ist die Breite B2 vergleichsweise klein dimensioniert, da Bauraum für Befestigungsschrauben der nach dem Stand der Technik bekannten Art entfällt. Auch die Bauhöhe H2 des gesamten Druckmittelzylinders gemäß den Figuren 3 und 4 ist geringer als die Bauhöhe H1 des in Fig.1 und 2 dargestellten Druckmittelzylinders gemäß dem Stand der Technik, da der für das Einbringen der in Fig.1 und 2 dargestellten Bolzen 19 erforderliche Montageraum entfällt; infolge der gerigeren Bauhöhe H2 ist die Umlenkungshöhe des oberen Abdeckbandes im Schlitten 27 geringer, somit kann die Baulänge L2 des Schlittens in entsprechender Weise gekürzt werden, wie dies im besonderen in Fig.3 zu ersehen ist. Dies bedeutet eine wesentliche Materialeinsparung bei der Fertigung des Schlittens. Auch wird eine erhöhte Festigkeit des Schlittenaufbaues erreicht. An den beiden Stirnseiten des Schlittens 27 sind jeweils aus Kunststoff bestehende Niederhalteteile 37 befestigt, welche mittels eines Abstreifers auf der Oberseite des oberen Abdeckbandes 23 aufliegen. Derartige Niederhalteteile können in sehr einfacher Weise und aus einfachem Material gefertigt werden und werden vorzugsweise mit Schrauben am Schitten verschraubt. Unterhalb des äußeren Abdeckbandes (23) sind vorzugsweise an sich bekannte Führungsprofile 39, gleichfalls aus Kunststoff bestehend, stirnseitig an den beiden Enden des Schlittens aufgesteckt, derart, daß die Führung sowohl des oberen als auch des unteren Abdeckbandes innerhalb des verfügbaren Bauraumes gewährleistet ist. Die Niederhalteteile 37 verhindern gleichzeitig das Eindringen von Schmutz oder Feuchtigkeit in das Innere des Schlittens.

Gemäß Fig.4 sind an der Unterseite des Schlittens 27 der erfindungsgemäßen Konstruktion Dichtleisten 40 vorgesehen, welche gegenüber der Oberseite des Zylinderrohres 1 wirken und sich in Hinterschneidungen befinden, d.h. sie sind unverlierbar gehaltert. Das Einführen der Dichtleisten als auch das Einführen der Abdeckbänder geschieht bei der Montage des Schlittens 27, d.h. bei Aufschieben des Schlittens auf eines der offenen Enden des Zylinderohres, bevor der endseitige Deckel befestigt wird. Durch die reduzierte Baulänge des Schlittens 27 nach Fig.3 und 4 ist auch das Einführen des äußeren und des inneren Abdeckbandes in vereinfachter Weise durchführbar.

In den Figuren 5 und 6 ist ein Druckmittelzylinder in Form eines sogenannten Bandzylinders wiedergegeben, bei welchem in gleicher Weise wie beim Schlitzzylinder nach den Figuren 3 und 4 ein Schlitten 41 von einteiliger Konstruktion vorliegt. Bei Bandzylindern der in den Figuren 5 und 6 dargestellten Art ist in bekannter Weise ein mit einem durch Druckmittel betätigbaren Kolben 43 verbundenes, über Umlenkrollen 45 laufendes Antriebsband 47 vorgesehen, welches an den beiden Stirnseiten des Schlittens 41 befestigt ist, wobei der Schlitten unter Antrieb durch das Antriebsband 47 in einer Führung des Zylinderrohres 49 des Bandzylinders läuft und in gleicher Weise wie bei der Konstruktion des Schlitzzylinders gemäß den Figuren 3 und 4 von einem Abdeckband 51 durchsetzt ist. Dieses Abdeckband ist in einer dem äußeren Abdeckband 23 nach den Figuren 3 und 4 vergleichbaren Weise mit seinen beiden Enden am stirnseitigen Aufbau des Bandzylinders befestigt und verläuft mit einer bestimmten Krümmung unter unterstützender Führung durch am Schlitten befestigte Gleitstücke 53 aus Kunststoff innerhalb des Schlittens 41. Auch bei Anwendung der einteiligen Schlittenkonstruktion bei Bandzylindern ist der wesentliche Vorteil erzielbar, daß die Bauhöhe des Schlittens und damit des gesamten Bandzylinders reduzierbar ist, was, ausgehend von einem vorgegebenen Führungsradius des Abdeckbandes, wiederum zu einer reduzierten Baulänge des Schlittens und damit zu einer besseren Ausnützung des verfügbaren Arbeitsraumes führt. Auch im vorliegenden Fall ist der Schlitten im Strangpreßverfahren, z.B. durch Aluminium-Strangpressen, gefertigt, wobei keinerlei Fräs-Nachbearbeitungen, also nur einfache Bohrarbeiten, erforderlich sind.

### Bezugszeichenliste

- 1: Zylinderrohr
- 3: Kolbendichtung
- 5: Kolben
- 7: Deckel
- 9: Schlitz
- 11: Steg
- 13: Schlittenunterteil
- 15: Bolzen
- 17: Schlittenoberteil
- 19: Bolzen
- 21: Bolzenkopf
- 23: Abdeckband
- 25: Abdeckband
- 27: Schlitten
- 29: Durchführung
- 31: Bohrung
- 33: Bohrung
- 35: Bohrung
- 37: Niederhalteteil
- 39: Führungsprofil
- 40: Dichtleiste
- 41: Schlitten
- 43: Kolben
- 45: Umlenkrolle
- 47: Antriebsband
- 49: Zylinderrohr
- 51: Abdeckband
- 53: Gleitstück
- B1: Breite
- L1: Baulänge
- H1: Bauhöhe
- B2: Breite
- L2: Baulänge
- H2: Bauhöhe

## Patentansprüche

1. Kolbenstangenloser Druckmittelzylinder mit einem einen Längsschlitz aufweisenden, endseitig durch Deckel verschlossenen Zylinderrohr, in welchem ein druckmittelbeaufschlagbarer Kolben längsverschieblich geführt ist und entweder direkt oder mittels eines umlaufenden Antriebsbandes oder dgl. Antriebselements mit einem durch den Längsschlitz sich erstreckenden, als Kraftübertragungselement wirkenden Schlitten verbunden ist, wobei innerhalb des Schlittens wenigstens ein Abdeckband geführt ist, welches die Außenseite des Längsschlitzes bei Längsbewegung des Schlittens abdichtet, dadurch gekennzeichnet, daß der Schlitten (27;41) einteilig ist.

2. Kolbenstangenloser Druckmittelzylinder nach Anspruch 1, dadurch gekennzeichnet, daß der Schlitten im Strangpreßverfahren gefertigt ist.

3. Kolbenstangenloser Druckmittelzylinder nach Anspruch 1 oder 2, dadurch gekennzeichnet, daß der Schlitten (27;41) aus einem Aluminium-Strangpreßteil besteht.

4. Kolbenstangenloser Druckmittelzylinder nach einem der vorangehenden Ansprüche, bei Ausgestaltung in Form eines Schlitzzylinders, dadurch gekennzeichnet, daß der Schlitten (27) an seinen beiden Stirnseiten je ein aus Kunststoff bestehendes Niederhalteteil (37) für das äußere Abdeckband (23) trägt.

5. Kolbenstangenloser Druckmittelzylinder nach Anspruch 4, dadurch gekennzeichnet, daß die Niederhalteteile (37) am Schlitten angeschraubt sind.

6. Kolbenstangenloser Druckmittelzylinder nach Anspruch 4 oder 5, dadurch gekennzeichnet, daß der Schlitten (27) zu beiden Seiten des Längsschlitzes je eine auf der Oberseite des Zylinderrohres (1) dichtend aufliegende, in einer Hinterschneidung einführbare Dichtleiste (40), vorzugsweise aus Kunststoff, trägt.
